# FASCICULE DE BREVET EUROPEEN

(11) **EP 0 254 676 B1**
(45) Date de publication et mention de la délivrance du brevet: **23.01.1991**
(21) Numéro de dépôt: 87810366.2
(22) Date de dépôt: 25.06.1987
(51) Int. Cl.: G04B 47/04

(54) **Montre dont le boîtier contient un dispositif annexe**
Uhr, deren Gehäuse mit einer zusätzlichen Vorrichtung ausgerüstet ist
Watch the case of which is provided with an additional device

(30) Priorité: 26.06.1986 CH 2573/86
(43) Date de publication de la demande: 27.01.1988
(73) Titulaire: DIPAL AG Solothurn, CH-4501 Solothurn (CH)
(72) Inventeur: Sollberger, Martin, CH-4500 Solothurn (CH)
(74) Mandataire: Rochat, Daniel Jean

(56) Documents cités:
- CH-A- 27 955
- CH-A- 87 067
- CH-A- 322 342
- CH-B- 353 690

## Description

La présente invention a pour objet une montre dont le boîtier contient un mouvement d'horlogerie et un dispositif annexe ayant une fonction différente de celle de la mesure du temps, pouvant être par exemple un jeu de roulettes, ce dispositif étant au moins partiellement visible et comportant un organe circulaire mobile en rotation autour de son axe et des moyens de commande d'une rotation de cet organe reliés à un élément de commande accessible de l'extérieur du boîtier.

On connaît déjà des montres de ce genre dans lesquelles un dispositif annexe, en particulier un jeu de roulettes, a été ajouté au mouvement d'horlogerie afin d'y apporter un aspect ludique. En particulier, le brevet CH 353 690 concerne une pendulette autour du mouvement de laquelle un jeu de roulettes a-été disposé; si l'idée est semblable à celle de la présente invention, la réalisation en est différente dans la mesure où le jeu de roulettes étant disposé à l'extérieur du mouvement d'horlogerie, les problèmes d'encombrement pour une disposition du jeu de roulettes à l'intérieur du boîtier selon la présente invention sont essentiellement différents. Le brevet CH 322 342 comporte lui aussi un dispositif annexe de jeu monté à l'intérieur du boîtier, ce jeu étant constitué d'un disque transparent ou opaque monté sur l'axe central et non de billes circulant autour du cadran comme la présente invention. Dans les brevets CH 27 955 et CH 87 067, on trouve des jeux de roulettes, mais qui sont montés du côté de la boîte opposé au . cadran.

Le but de la présente invention est de perfectionner ces réalisations connues en logeant le dispositif de jeu, respectivement le jeu de roulettes à l'intérieur du boîtier de la montre, de telle manière qu'il n'augmente que dans des proportions inapparentes le volume du boîtier.

Dans ce but, la montre contenant un mouvement d'horlogerie et un jeu de roulettes est conçue de la manière décrite dans les parties caractérisantes des revendications.

Une forme d'exécution de l'objet de l'invention va être décrite ci-après en se référant au dessin annexé dont:
la fig. 1 est une vue en plan de dessus,
la fig. 2 est une vue en coupe axiale partielle à plus grande échelle selon un plan radial orienté sur 3 h,
la fig. 3 est une vue partielle d'un détail de l'anneau à alvéoles représenté à la fig. 2, et
la fig. 4 est une vue en plan schématique du mécanisme de commande.

La fig. 1 permet de comprendre facilement, comment, dans la forme d'exécution représentée au dessin, le but de l'invention est réalisé. A cette figure on voit une montre-bracelet dont on reconnaît le boîtier 1 avec des anses 2 auxquelles sont accrochés deux brins 3 d'un bracelet. Le verre (non représenté) couvre la face visible du boîtier et s'étend au-dessus d'un cadran 4, d'un jeu d'aiguilles 5 et 6, et d'un organe annulaire 7 qui, comme on le verra plus loin, est un anneau circulaire coaxial au mouvement muni le long de sa pêriphérie interne d'une rangée d'alvéoles 8 comportant 37 alvéoles. Un bouton-poussoir 9 disposé radialement à côté de la couronne usuelle 10 permet d'actionner une bascule qui entraîne l'anneau 7 en rotation, ce qui permet à une bille 11 de se mouvoir de manière parfaitement aléatoire et lorsque l'anneau 7 s'est arrêté, la bille 11 s'immobilise elle-même dans l'un des alvéoles 8.

La fig. 2 permet de voir comment est disposé, à l'intérieur du boîtier 1 et autour de la périphérie du cadran 4, l'anneau mobile 7. On reconnaît à cette figure le boîtier 1 qui comporte une carrure 13 et un fond 14, la carrure 13 supportant par sa périphérie supérieure le verre 12. A l'intérieur du boîtier 1 est logé un cercle de maintien 15 qui supporte par l'intermédiaire d'éléments élastiques 16 le mouvement 17. Le cercle de maintien 15 est recouvert par une plaque annulaire intercalaire 18 sur laquelle est montée une bague fixe 19 qui joue le rôle de réhaut et dont un rebord rentrant 20 appuie sur la périphérie du cadran 4. Cette bague 19 et la plaque intercalaire 18 sont fixées au cercle de maintien 15 par un certain nombre de vis 21 s'engageant dans des trous borgnes qui sont ménagés de distance en distance dans un composant annulaire 19a sur lequel l'anneau fixe 19 est chassé. Sur leur côté extérieur, les pièces 19 et 19a présentent un profil qui permet d'emprisonner d'une part une cage 22 et d'autre part un certain nombre de billes 23 coopérant avec une bague extérieure mobile 24 agencée de manière à constituer le chemin de roulement extérieur d'un palier à billes dont les éléments 19 et 19a forment le chemin de roulement intérieur. La bague extérieure 24 présente au niveau de son bord inférieur une bride périphérique 25 dans laquelle esttaillée une denture à dents de scie. L'anneau 7 est donc chassé sur la partie supérieure de l'élément 24. Son profil est visible à la fig. 2. On voit qu'il comporte du côté interne une zone plate puis du côté externe une zone légèrement inclinée qui va en se rapprochant du verre 12. La zone interne plate est recouverte partiellement par une troisième pièce annulaire mobile désignée par 26 et constituant un anneau à alvéoles. En effet, le bord extérieur de cet anneau à alvéoles 26 est découpé en festons de façon à représenter une série d'échancrures 35 en arc de cercle qui limitent chacune avec la surface supérieure de l'anneau 7 un alvéole 8. Sur la partie tronconique de la face supérieure de l'anneau 7 sont marquées des lignes radiales 36 qui délimitent une série de secteurs correspondant chacun à un alvéole 8 et portant chacun un numéro désigné par 37 à la fig. 3. Dans la forme d'exécution représentée ici, ces secteurs sont numérotés de 0 à 36, bien que le nombre et la numérotation ne répondent aucunement à des critères techniques. Ainsi, l'ensemble mobile constitué par les éléments 24, 7 et 26 peut tourner librement autour de la bague fixe 19 et cet ensemble mobile supporte la bille 11 dont le diamètre est choisi de façon qu'elle puisse pénétrer dans chacun des alvéoles 8, la distance entre la pièce 7 et le verre 12 étant telle que cette bille peut se déplacer librement vers l'extérieur le long de la surface inclinée qui limite la pièce 7 vers le haut jusqu'à ce qu'elle soit en contact avec la face interne de la carrure 13. D'autre part, la distance entre le verre 12 et les surfaces supérieures des pièces 19 et 24 est telle que la bille 11 reste confinée dans l'espace annulaire qui entoure le mouvement et, par conséquent est empêchée de pénétrer dans l'espace central où se meuvent les aiguilles 5 et 6.

On voit encore à la fig. 2 la tige de commande qui porte à son extrémité extérieure la couronne 10, ainsi que le poussoir 9 qui permet d'actionner l'anneau mobile 7.

Il reste à décrire les moyens prévus pour actionner l'anneau 7 à partir du poussoir 9. Entre la plaque intercalaire 18 et le cercle de maintien 15 est montée une bascule 28 qui pivote sur une goupille 29 plantée dans le cercle de maintien 15. Cette bascule 28 comporte une partie rigide 30 qui s'étend en arc de cercle autour du mouvement 17 et qui porte à son extrémité libre une mince lame élastique 31 fixée sur l'extrémité de la partie 30 par deux rivets 32. De l'autre côté de la goupille 29, la bascule 28 comporte un bras élastique 33 qui vient s'appuyer à son extrémité libre contre un rebord périphérique externe du cercle de maintien 15. Dans sa partie centrale, la bascule 28 comporte une languette relevée à 90° 34 sur laquelle agit l'extrémité interne du poussoir 9 lorsque l'on presse radialement sur cet organe de commande. L'extrémité libre de la lame élastique 31 effectue dès lors un déplacement en arc de cercle autour de l'axe de la goupille 29 entre la position représentée en traits pleins à la fig. 4 et la position représentée en traits mixtes. Au cours de ce déplacement, la zone extrême de la languette 31 qui présente un élargissement en forme de crochet de façon à s'étendre à la hauteur de la denture 25 s'engage dans cette denture et par conséquent entraîne la partie mobile 24, 26, 7, ce qui produit le mouvement de lancement de la bille 11. Lorsqu'on lâche le poussoir 9, le bras élastique 33 ramène la bascule 28 dans la position représentée en traits pleins à la fig. 4. La partie mobile 24, 26, et la bille continuent à se mouvoir jusqu'à ce que la bille s'arrête dans un des alvéoles 8. Comme on le voit à la fig. 2, l'ensemble du mécanisme de commande peut être logé autour du mouvement 17 dans un espace qui en hauteur ne dépasse pas l'épaisseur du mouvement.

Bien entendu, dans d'autres formes d'exécution on pourrait concevoir d'équiper une montre, notamment une montre bracelet, d'un jeu impliquant des moyens analogues, bien que réalisés différemment. Ainsi par exemple les éléments d'un jeu de roulettes pourraient être logés entre le cadran et le mouvement, ou entre le cadran et une plaque auxiliaire recouvrant le mouvement. Ainsi le cadran pourrait être pourvu d'un certain nombre de trous répartis angulairement sur son pourtour et affectés chacun d'un numéro. Dans ce cas, sous le cadran, on pourrait prévoir de monter une plaque annulaire portant un décor qui serait constitué d'une seule zone radiale marquée d'une couleur différente du reste, cette zone étant par exemple marquée en noir, alors que le reste de la plaque annulaire serait blanche. Cette plaque pourrait être mue en rotation par un dispositif de commande analogue à celui des fig. 2 et 4 commandé par un poussoir, ce dispositif étant toutefois conçu de façon que la plaque annulaire s'arrête nécessairement dans une orientation pour laquelle le secteur étroit marqué en noir correspond à l'un des différents trous ménagés dans le cadran. Le secteur marqué en noir serait donc visible à travers le trou orienté de la même façon, de sorte que le numéro correspondant se trouverait ainsi désigné. Comme on l'a vu à la fig. 1, les différents numéros du jeu de roulettes sont répartis au hasard sur le pourtour de la montre et les repères permettant de lire le numéro correspondant à chaque secteur sont bien visibles à travers le verre de la montre. Dans une variante d'exécution comme celle qui vient d'être évoquée les numéros affectés à chacun des trous pratiqués dans le cadran pourraient, pour certaines orientations, correspondant aux axes longitudinaux et transversaux de la montre, correspondre à des signes horaires, 3, 6, 9 et 12 par exemple.

## Revendications

1. Montre dont le boîtier (1) contient un mouvement (17) d'horlogerie et un jeu de roulettes, ce jeu de roulettes étant au moins partiellement visible et comportant un organe circulaire (7, 24, 26) mobile en rotation autour de son axe et des moyens de commande d'une rotation de cet organe circulaire (7, 24, 26) reliés à un élément de commande accessible de l'extérieur du boîtier (1 ), le dit organe circulaire (7, 24, 26) étant en outre pourvu d'alvéoles (8) qui sont reparties le long de la périphérie interne de l'anneau (7), cet anneau (7) étant disposé autour du cadran (4) sous le verre (12), le jeu de roulettes comportant encore une bille (11) librement mobile dans un espace annulaire situé entre l'anneau (7) à alvéoles (8) et le verre (12), caractérisée en ce que le dit organe circulaire (7, 24, 26) comporte un anneau (7) monté par l'intermédiaire d'un palier à roulement (19, 19a, 22, 23, 24) autour d'un organe fixe (15, 16) de soutien du mouvement (17), la partie fixe (19, 19a) du palier à roulement (19, 19a, 22, 23, 24) étant solidaire d'un cercle de maintien (15) qui est logé dans le boîtier (1) et qui porte d'une part le mouvement (17) de la montre et d'autre part le jeu de roulettes, le dit organe circulaire (7, 24, 26) étant visible de l'extérieur au moins partiellement et dans une partie des différentes positions qu'il peut prendre.

2. Montre selon la revendication 1, caractérisée en ce que des trous borgnes sont ménagés de distance en distance dans un bague annulaire (19a) sur laquelle un anneau fixe (19) est chassé, cette bague annulaire (19a) et l'anneau fixe (19) constituant la partie fixe (19, 19a) du palier à roulement (19, 19a, 22, 23, 24), cette partie fixe (19,19a) du palier à roulement (19, 19a, 22,23,24) présentant un profil qui permet d'emprisonner d'une part une cage (22) et d'autre part un certain nombre de billes (23) coopérant avec une bague extérieure mobile (24) agencée de manière à constituer le chemin de roulement extérieur du palier à roulement (19, 19a, 22, 23, 24) dont la partie fixe (19,19a) du palier à roulement (19,19a, 22, 23, 24) forme le chemin de roulement intérieur.

3. Montre selon la revendication 1, caractérisée en ce que l'organe circulaire (7, 24, 26) peut tourner librement autour de la partie fixe (19, 19a) du palier à roulement (19, 19a, 22, 23, 24), cet organe circulaire (7,24,26) supportant la bille (11 ) dont le diamètre est choisi de façon qu'elle puisse pénétrer dans chacun des alvéoles (8), la distance entre l'anneau (7) et le verre (12) étant telle que cette bille (11) peut se déplacer librement vers l'extérieur le long d'une surface inclinée qui limite l'anneau (7) vers le haut jusqu'à ce qu'elle soit en contact avec la périphérie interne du boîtier (1).

4. Montre selon la revendication 3, caractérisée en ce que a distance entre le verre (12) et les surfaces supérieures de l'anneau fixe et de la bague extérieure mobile (24) est telle que la bille (11) reste confinée dans l'espace annulaire qui entoure le mouvement (17), ce qui l'empêche de pénétrer dans l'espace central où se meuvent les aiguilles (5,6) de la montre.

## Patentansprüche

1. Uhr, deren Gehäuse (1) ein Uhrwerk (17) und ein Roulettspiel beinhaltet, wobei das Roulettspiel wenigstens teilweise sichtbar ist und ein um seine Achse drehbares kreisförmiges Organ (7, 24, 26) und ein Mittel zum Antreiben einer Rotation dieses kreisförmigen Organes (7, 24, 26) umfasst, welches mit einem vom Aeusseren des Gehäuses (1) zugänglichen Steuerelement verbunden ist, wobei das erwähnte kreisförmige Organ (7, 24, 26) ausserdem mit Waben (8) versehen ist, welche entlang der inneren Peripherie des Ringes (7) verteilt sind, wobei dieser Ring (7) unterhalb des Glases (12) um das Zifferblatt (4) herum angeordnet ist, und wobei das Roulettspiel weiterhin eine Kugel (11) umfasst, welche innerhalb eines zwischen dem mit Waben (8) versehenen Ring (7) und dem Glas (12) vorhandenen ringförmigen Raumes frei beweglich ist, dadurch gekennzeichnet, dass das erwähnte kreisförmige Organ (7, 24, 26) einen Ring (7) aufweist, welcher unter Zwischenschaltung eines Kugellagers (19, 19a, 22, 23, 24) um ein festes Organ (1.5, 16) der Halterung des Uhrwerkes (17) herum angebracht ist, dass der stillstehende Teil (19,19a) des Kugellagers (19, 19a, 22, 23, 24) fest verbunden ist mit einem Haltering (15), welcher innerhalb des Gehäuses (1) vorgesehen ist und einerseits das Uhrwerk (17) der Uhr und andererseits das Roulettspiel trägt, und dass das kreisförmige Organ (7, 24, 26) von Aussen in einem Bereich von verschiedenen Positionen, welche es einnehmen kann wenigstens teilweise sichtbar ist.

2. Uhr nach Anspruch 1, dadurch gekennzeichnet, dass Sacklöcher in einem kreisförmigen Ring (19a) in gleichförmigem Abstand vorgesehen sind, oberhalb welchem ein stillstehender Ring (19) vorgesehen ist, wobei der kreisförmige Ring (19a) und der stillstehende Ring (19) den stillstehenden Teil (19,19a) des Kugellagers (19,19a, 22, 23, 24) bilden, welcher stillstehende Teil (19, 19a) des Kugellagers (19, 19a, 22, 23, 24) ein Profil darstellt, welches es erlaubt, einerseits einen Käfig (22) und andererseits eine bestimmte Anzahl von Kugeln (23) einzuschliessen, und derart mit einem beweglichen äusseren Ring (24) zusammenwirkt, dass somit die äussere Laufbahn des Kugellagers (19,19a, 22, 23, 24) gebildet wird, wobei der stillstehende Bereich (19, 19a) des Kugellagers (19, 19a, 22, 23, 24) die innere Laufbahn bildet.

3. Uhr-nach Anspruch 1, dadurch gekennzeichnet, dass das kreisförmige Organ (7, 24, 26) sich frei um den stillstehenden Teil (19, 19a) des Kugellagers (19, 19a, 22, 23, 24) drehen kann und dass das kreisförmige Organ (7,24,26) eine Kugel (11) trägt, deren Durchmesser derart gewählt ist, dass sie in jede der Waben (8) eindringen kann, dass der Abstand zwischen dem Ring (7) und dem Glas (12) derart ist, dass diese Kugel (11) sich frei nach aussen längs einer geneigten Oberfläche verschieben kann, welche den Ring (7) nach oben begrenzt bis dass er in Kontakt steht mit der inneren Peripherie des Gehäuses (1).

4. Uhr nach Anspruch 3, dadurch gekennzeichnet, dass der Abstand zwischen dem Glas (12) und den oberen Oberflächen des stillstehenden Ringes und des bewegbaren Aussenringes (24) derart ist, dass die Kugel (11) in dem ringförmigen Raum eingeschlossen bleibt, welcher das Uhrwerk (17) umgibt, was sie daran hindert, in den zentralen Raum einzudringen, wo sich die Zeiger (5, 6) der Uhr bewegen.

## Claims

1. A watch whose case (1) contains a watch movement (17) and a game of roulette, this game of roulette being at least partially visible and comprising a circular element (7, 24, 26) which is rotatively mobile around its axis and means for controlling the rotation of this circular element (7, 24, 26), connected to a control element which is accessible from the outside of the case (1), the said circular element (7, 24, 26) also being provided with indents (8) disposed along the inner periphery of the ring (7), this ring being disposed around the dial (4) underneath the watch glass (12), the game of roulette also comprising a ball (11) which is freely mobile within an annular space located between the indented ring (7, 8) and the watch glass (12), characterized in that the said circular element (7, 24, 26) comprises a ring (7) which is mounted by means of a rolling bearing (19, 19a, 22, 23, 24) around a fixed element (15, 16) for supporting the movement (17), the fixed part (19, 19a) of the rolling bearing (19, 19a, 22, 23, 24) being integral with a supporting ring (15) which is housed in the case (1) and which bears on the one hand the watch movement (17) and on the other hand the game of roulette, the said circular element (7, 24, 26) being at least partially visible from the exterior and in some of the various positions it may take.

2. A watch according to claim 1, characterized in that blind holes are disposed at intervals in an annular ring (19a) on which a fixed ring (19) is fitted, this circular ring (19a) and the fixed ring (19) constituting the fixed part (19, 19a) of the rolling bearing (19, 19a, 22, 23, 24), this fixed part (19, 19a) of the rolling bearing (19, 19a, 22, 23, 24) having a profile which allows entrapment on the one hand of a cage (22) and on the other hand, of a certain number of balls (23) cooperating with a movable external ring (24) arranged so as to constitute the external path along which rolls the rolling bearing (19, 19a, 22, 23, 24), the fixed part (19, 19a) of the rolling bearing (19, 19a, 22, 23, 24) forming the internal rolling path.

3. A watch according to claim 1, characterized in that the circular element (7, 24, 26) can turn freely around the fixed part (19, 19a) of the rolling bearing (19, 19a, 22, 23, 24), this circular element (7, 24, 26) carrying the ball (11), the diameter of which is selected such that the former can enter each of the indents (8), the distance between the ring (7) and the watch glass (12) being such that this ball (11) can move freely towards the exterior along a sloped surface which borders the ring (7) upwardly until it abuts with the internal periphery of the case (1).

4. A watch according to claim 3, characterized in that the distance between the glass (12) and the upper surfaces of the fixed ring and the movable external ring (24) is such that the ball (11) remains confined in the circular space which surrounds the movement (17), which prevents it_{°} from entering the central space where the hands (5, 6) move.
